# FASCICULE DE BREVET EUROPEEN

(11) **EP 2 312 257 B1**
(45) Date de publication et mention de la délivrance du brevet: **06.04.2016**
(21) Numéro de dépôt: 10290512.2
(22) Date de dépôt: 29.09.2010
(51) Int. Cl.: F41H 1/02, F41H 5/04

(54) **Gilet pare-balles à panneaux renforcés**
Kugelsichere Weste mit verstärkten Schichten
Bulletproof vest comprising reinforced panels

(30) Priorité: 13.10.2009 FR 0904904
(43) Date de publication de la demande: 20.04.2011
(73) Titulaire: Compagnie Européenne de Développement Industriel (C.E.D.I.), 75008 Paris (FR)
(72) Inventeur: Le Carpentier, Jérôme, 14270 Saint Aubin du Tennery (FR)
(74) Mandataire: Eidelsberg, Olivier Nathan

(56) Documents cités:
- EP-A1- 1 729 084
- DE-U1- 20 314 504
- US-A- 3 562 810
- US-A- 4 608 717
- US-A- 5 619 748
- US-B1- 6 562 435

## Description

La présente invention se rapporte à des organes de protection du corps humain, notamment contre les balles et/ou les coups, en particulier sous la forme de vêtements, par exemple un gilet pare-balles.

On connaît déjà du brevet européen EP 1729084 au nom de la demanderesse, un gilet pare-balles qui est léger et qui permet d'arrêter les balles en limitant le plus possible la déformation d'une partie du gilet située contre le corps, ce qui permet d'éviter ou pour le moins de diminuer tout traumatisme à celui-ci.

Ce gilet pare-balles de l'art antérieur, qui forme un point de départ pour la présente invention, est constitué par un empilement de panneaux en tissu d'aramide, l'empilement de panneaux en tissu d'aramide comportant au moins un premier panneau ou un sous-empilement de premiers panneaux et un deuxième panneau ou un sous-empilement de deuxièmes panneaux, le ou chaque deuxième panneau étant renforcé par une série associée de fils de renforcement, chaque fil de la série de fils associée au deuxième panneau passant alternativement d'un côté du deuxième panneau à l'autre côté du deuxième panneau sans passer ni à travers un autre deuxième panneau, ni à travers un premier panneau.

La présente invention vise à perfectionner cet organe de protection du corps humain contre les balles, et notamment les gilets pare-balles de l'art antérieur, en proposant un organe pare-balles du genre décrit ci-dessus qui soit encore plus efficace pour protéger la personne portant l'organe, sans pour autant sacrifier le confort du porteur et notamment sans que l'organe soit plus épais ou moins souple que les organes de l'art antérieur.

Suivant l'invention, l'organe de protection est tel que défini à la revendication 1.

Au document US 4 608 717, il est décrit un gilet pare-balles comportant du côté extérieur une pluralité de tissus d'aramide cousus ensemble par des fils communs à l'ensemble des tissus de la pluralité de tissus.

De préférence, le deuxième panneau ou le sous-empilement de deuxièmes panneaux se trouve le plus à l'extérieur dans l'empilement de panneaux.

De manière surprenante, en plaçant le ou les deuxièmes panneaux (qui sont constitués chacun d'un panneau d'aramide traversé de part en part par une série de fils de renforcement qui passent d'un côté et de l'autre du panneau alternativement en étant en contact avec les surfaces supérieure et inférieure de leur panneau respectif) du côté extérieur par rapport au(x) premier(s) panneau(x), on obtient une protection contre les balles qui est particulièrement efficace. Dans le même temps, l'organe, notamment le gilet est d'une grande souplesse et est facile et agréable à porter. En particulier, l'épaisseur du gilet est petite.

De préférence, il est prévu dans le deuxième sous-empilement entre 3 et 5 deuxièmes panneaux et/ou il est prévu dans le premier sous-empilement entre 10 et 15 premiers panneaux.

De préférence, pour chaque deuxième panneau, les fils de la série associée de fils de renforcement s'étendent parallèlement les uns aux autres, et notamment dans la direction verticale, telle que définie lorsque l'organe est porté.

Suivant un mode de réalisation préférée de l'invention, les panneaux de l'empilement de panneaux, constitué à la fois des premiers et des deuxièmes panneaux, sont maintenus ensemble par des fils de couture ou de liaison, notamment au niveau des bords périphériques des panneaux.

Suivant un mode de réalisation préférée de l'invention, chaque panneau est constitué d'un tissu de fibres d'aramide, de préférence noyé dans une couche de matière thermoplastique.

De préférence, le poids d'un premier panneau est compris entre 100 et 400 g/m², notamment entre 200 et 300 g/m², par exemple est égal à environ 232g/m². De préférence, son épaisseur est comprise entre 0,10 et 0,5 mm, notamment entre 0,15 et 0,4 mm, par exemple est égale à 0,3 mm.

On peut notamment réaliser les premiers panneaux à partir de fibres en un matériau à base de para-aramide (poly-para-phénylène téréphtalamide) connu sous le nom de Goldflex (marque déposée) disponible auprès de la Société Honeywell.

En ce qui concerne les deuxièmes panneaux, ceux-ci sont également constitués de tissu en fibre d'aramide. De préférence, leur poids est compris entre 300 et 700 g/m², notamment entre 400 et 600 g/m², par exemple égal à 500 g/m². Leur épaisseur est comprise entre 0,20 mm et 0,60 mm notamment entre 0,30 mm et 0,50 mm par exemple 0,45 mm et 0,46 mm. Ils peuvent notamment être en Twaron, disponible auprès de la société Teijin ou en Kevlar, disponible auprès de la société Dupont. D'autres matériaux analogues (soies d'araignées, etc...) sont également possibles pour les premiers ou deuxièmes panneaux.

De préférence, les fils de renforcement sont en PES et ont de préférence un titre dTex compris entre 60 et 150, notamment entre 80 et 130, par exemple 110.

En se reportant au dessin, on décrit maintenant un mode de réalisation préférée de l'invention, donné uniquement à titre d'exemple.
A la figure 1, il est représenté une vue en perspective de deux sous-empilements de premiers et de deuxièmes panneaux ;
La figure 2 représente les deux sous-empilements de panneaux de la figure 1 montés et empilés les uns aux autres en un empilement logé dans une poche de réception formée dans un gilet pare-balles ; et
La figure 3 est une vue en coupe longitudinal suivant la ligne A-A du panneau avant du sous empilement de deuxièmes panneaux de la figure 1.

A la figure 1, il est représenté respectivement à gauche et à droite un sous-empilement de premiers panneaux 1 et un sous-empilement de deuxièmes panneaux 2. Les premiers panneaux sont chacun constitués d'un tissu en fibre d'aramide à un ou plusieurs plis, notamment en fibres de Goldflex, qui est noyé dans une couche de matière thermoplastique. Chaque premier panneau est donc rendu unitaire et d'un seul tenant par l'enrobage de matière thermoplastique. Le sous-empilement comporte ici 12 premiers panneaux. A la partie droite de la figure 1 il est représenté le sous-empilement de deuxièmes panneaux 2. Chaque deuxième panneau est constitué d'un tissu d'aramide, notamment à base de fibres de Twaron, enrobé d'une couche de matière thermoplastique qui rend chaque deuxième panneau unitaire et d'un seul tenant. Chaque deuxième panneau du sous-empilement de deuxièmes panneaux 2 comporte une série de fils 3 de renforcement. Comme représenté à la figure, chaque fil 3 de renforcement s'étend verticalement c'est-à-dire dans la direction verticale lorsque le gilet est porté comme à la figure 2. Chaque fil 3 passe alternativement d'un côté et de l'autre du deuxième panneau associé, en restant sensiblement en contact avec celui-ci, notamment avec ses faces extérieure et intérieure.

L'intervalle de séparation de deux fils verticaux est compris entre 3 et 10 mm, de préférence entre 4 et 6 mm et notamment est égal à environ 5 mm. Pour un panneau ayant une hauteur d'environ 46,5 cm pour une largeur d'environ 53 cm, il y a 106 fils 3 de renforcement. Chaque deuxième panneau 2 est un tissu en fibre d'aramide notamment en Twaron, qui est une marque déposée par la société Teijin. On pourrait cependant également la fabriquer en Kevlar qui est une marque déposée de la société Dupont.

L'ensemble tissu d'aramide plus fils de renforcement peut être noyé dans une matière thermoplastique. Alternativement, le tissu d'aramide peut être noyé dans une couche de matière thermoplastique et les fils de renforcement piqués dans l'ensemble tissu plus couche. L'empilement constitué des deux sous-empilements 1 et 2 disposés l'un à la suite de l'autre est disposé dans une poche 5 formée dans le gilet 6 pare-balles. Le sous-empilement de deuxièmes panneaux est disposé du côté extérieur par rapport au sous-empilement de premiers panneaux.
Comme on le voit à la figure 3, le fil 3 de renforcement passe d'un côté à l'autre du deuxième panneau 2 sans passer à travers d'autres panneaux. Le fil est sensiblement en contact alternativement avec la face avant du panneau et sa face arrière.

En outre, l'ensemble des panneaux 1 et 2 formés par les deux sous-empilements de premiers et deuxièmes panneaux sont reliés entre eux par des fils de couture 4 qui passent à travers l'ensemble des premiers et deuxièmes panneaux pour les lier entre eux. Ces fils 4 s'étendent de préférence au niveau des bords des panneaux comme représenté à la figure notamment.

## Revendications

1. Organe de protection du corps humain contre les balles et/ou les coups, en particulier sous la forme d'un vêtement, par exemple un gilet pare-balles, constitué par un empilement de panneaux en tissu d'aramide, l'empilement de panneaux en tissu d'aramide comportant un premier panneau (1), ou un premier sous-empilement de premiers panneaux, et un deuxième sous-empilement de deuxièmes panneaux, chaque deuxième panneau étant renforcé par une série de fils de renforcement associée, chaque fil (3) de la série de fils associée à un deuxième panneau passant alternativement d'un côté du deuxième panneau à l'autre côté du deuxième panneau sans passer ni à travers l'autre ou un autre deuxième panneau, ni à travers un premier panneau, **caractérisé en ce que** le sous-empilement de deuxièmes panneaux est disposé entre le premier panneau ou le sous-empilement de premiers panneaux et le côté tourné vers l'extérieur de l'organe de protection.

2. Organe suivant la revendication 1, **caractérisé en ce que** le sous-empilement de deuxièmes panneaux se trouve le plus à l'extérieur dans l'empilement de panneaux.

3. Organe suivant la revendication 1 ou 2, **caractérisé en ce que** il est prévu dans le deuxième sous-empilement entre 3 et 5 deuxièmes panneaux.

4. Organe suivant la revendication 1, 2 ou 3, **caractérisé en ce que** il est compris dans le premier sous-empilement entre 10 et 15 premiers panneaux.

5. Organe suivant l'une des revendications 1 à 4, **caractérisé en ce que** pour chaque deuxième panneau, les fils de la série associée de fils de renforcement s'étendent parallèlement les uns aux autres, et notamment dans la direction verticale, telle que définie lorsque l'organe est porté.

6. Organe suivant l'une des revendications 1 à 5, **caractérisé en ce que** le poids d'un premier panneau est compris entre 100 et 400 g/m², notamment entre 200 et 300 g/m², par exemple est égal à environ 232g/m².

7. Organe suivant l'une des revendications 1 à 6, **caractérisé en ce que** chaque deuxième panneau a un poids qui est compris entre 300 et 700g/m², notamment entre 400 et 600 g/m², par exemple égal à 500 g/m².

8. Organe suivant l'une des revendications 1 à 7, **caractérisé en ce que** les fils de renforcement sont en PES et ont de préférence un titre dTex compris entre 60 et 150, notamment entre 80 et 130, par exemple 110.

## Patentansprüche

1. Element zum Schutz des menschlichen Körpers gegen Kugeln und/oder Stiche, insbesondere in Form eines Kleidungsstücks, zum Beispiel einer kugelsicheren Weste, bestehend aus einem Stapel von Schichten aus Aramidgewebe, wobei der Stapel von Schichten aus Aramidgewebe eine erste Schicht (1) umfasst, oder einen ersten Unterstapel von ersten Schichten, und einen zweiten Unterstapel von zweiten Schichten, wobei jede zweite Schicht durch eine verbundene Reihe von Verstärkungsfäden verstärkt ist, wobei jeder Faden (3) der mit einer zweiten Schicht verbundenen Reihe von Fäden abwechselnd von der einen Seite der zweiten Schicht zu der anderen Seite der zweiten Schicht verläuft, ohne weder durch die andere oder eine andere zweite Schicht, noch durch eine erste Schicht hindurchzugehen, **dadurch gekennzeichnet, dass** der Unterstapel von zweiten Schichten zwischen der ersten Schicht oder dem Unterstapel von ersten Schichten und der nach außen weisenden Seite des Schutzelements angeordnet ist.

2. Element nach Anspruch 1, **dadurch gekennzeichnet, dass** der Unterstapel von zweiten Schichten sich ganz außen im Stapel von Schichten befindet.

3. Element nach Anspruch 1 oder 2, **dadurch gekennzeichnet, dass** im zweiten Unterstapel zwischen 3 und 5 zweiten Schichten vorgesehen sind.

4. Element nach Anspruch 1, 2 oder 3, **dadurch gekennzeichnet, dass** es im ersten Unterstapel zwischen 10 und 15 erste Schichten umfasst.

5. Element nach einem der Ansprüche 1 bis 4, **dadurch gekennzeichnet, dass** bei jeder zweiten Schicht die Fäden der verbundenen Reihe von Verstärkungsfäden parallel zueinander verlaufen, und vor allem in vertikaler Richtung, so wie sie vorgegeben ist, wenn das Element getragen wird.

6. Element nach einem der Ansprüche 1 bis 5, **dadurch gekennzeichnet, dass** das Gewicht einer ersten Schicht zwischen 100 und 400 g/m² umfasst, vor allem zwischen 200 und 300 g/m², zum Beispiel ist es gleich ungefähr 232 g/m².

7. Element nach einem der Ansprüche 1 bis 6, **dadurch gekennzeichnet, dass** jede zweite Schicht ein Gewicht zwischen 300 und 700 g/m² hat, vor allem zwischen 400 und 600 g/m², zum Beispiel gleich 500 g/m².

8. Element nach einem der Ansprüche 1 bis 7, **dadurch gekennzeichnet, dass** die Verstärkungsfäden aus PES sind und vorzugsweise einen Titer zwischen 60 und 150 dtex, vor allem zwischen 80 und 130, zum Beispiel 110, haben.

## Claims

1. Organ for the protection of the human body against bullets and/or blows, in particular in the form of a garment, for example a bulletproof vest, comprising a stacking of panels made of an aramid fabric, the stacking of aramid fabric panels comprising a first panel (1), or a first sub-stacking of first panels, and a second sub-stacking of second panels, each second panel being reinforced by a respective series of reinforcing threads, each thread (3) of said thread series of a respective second panel passing alternately from one side of said respective second panel to the other side of said respective second panel without passing through the other or another second panel, nor through a first panel, **characterized in that** said sub-stacking of second panels is disposed between the first panel or the sub-stacking of first panels and the side facing the outside of the protective organ.

2. Organ as defined in claim 1, **characterized in that** the sub-stacking of second panels is the most towards the outside among the stacking of panels.

3. Organ as defined in claim 1 or 2, **characterized in that** there is provided in the second sub-stacking between 3 and 5 second panels.

4. Organ as defined in claim 1, 2 or 3, **characterized in that** the first sub-stacking comprises between 10 and 15 first panels.

5. Organ as defined in one of claims 1 to 4, **characterized in that** for each second panel, the threads of the respective series of reinforcing threads extend themselves parallel the ones to the others, notably in the vertical direction, as defined when the organ is worn.

6. Organ as defined in one of claims 1 to 5, **characterized in that** the weight of a first panel is comprised between 100 and 400g/m², notably between 200 and 300g/m², for example is equal to about 232g/m².

7. Organ as defined in one of claims 1 to 6, **characterized in that** the weight of each second panel is comprised between 300 and 700g/m², notably between 400 and 600g/m², for example is equal to 500g/m².

8. Organ as defined in one of claims 1 to 7, **characterized in that** the reinforcing threads are in PES and preferably have a dTex count comprised between 60 and 150, notably between 80 and 130, for example 110.
